# EUROPÄISCHE PATENTSCHRIFT

(11) **EP 3 430 598 B1**
(45) Veröffentlichungstag und Bekanntmachung des Hinweises auf die Patenterteilung: **04.05.2022**
(21) Anmeldenummer: 17710709.1
(22) Anmeldetag: 09.03.2017
(51) Int. Cl.: G07D 7/121

(54) **DOKUMENTENLESEGERÄT ZUR OPTISCHEN ERFASSUNG EINES AUTHENTIFIKATIONSDOKUMENTS**
DOCUMENT READING DEVICE FOR OPTICALLY DETECTING AN AUTHENTICATION DOCUMENT
APPAREIL DE LECTURE DE DOCUMENT POUR LA DÉTECTION OPTIQUE D'UN DOCUMENT D'AUTHENTIFICATION

(30) Priorität: 16.03.2016 DE 102016104862
(43) Veröffentlichungstag der Anmeldung: 23.01.2019
(73) Patentinhaber: Bundesdruckerei GmbH, 10969 Berlin (DE)
(72) Erfinder: WOLF, Andreas, 13158 Berlin (DE)
(74) Vertreter: Patentship Patentanwaltsgesellschaft mbH
(86) Internationale Anmeldenummer: PCT/EP2017/055567
(87) Internationale Veröffentlichungsnummer: WO 2017/157758

(56) Entgegenhaltungen:
- EP-A1- 2 418 627
- WO-A1-2014/023514
- WO-A1-2015/140242
- DE-A1-102008 059 903
- DE-B3-102007 031 230
- US-A- 5 991 467
- US-A1- 2015 078 636

## Beschreibung

Die vorliegende Erfindung betrifft das Gebiet der optischen Erfassung und Authentifizierung von Authentifikationsdokumenten.

Die Offenlegungsschrift WO 2014/023514 A1 offenbart ein Dokumentenlesegerät mit einer Dokumentenauflage.

Die Offenlegungsschrift WO 2015/140242 A1 offenbart eine Vorrichtung und ein Verfahren zur optischen Erfassung eines Dokuments.

Die Patentschrift DE 10 2007 031230 B3 offenbart ein Dokumentenerfassungssystem und ein Dokumentenerfassungsverfahren.

Die Offenlegungsschrift EP 2 418 627 A1 offenbart eine Vorrichtung zum Überprüfen einer Banknote.

Die Offenlegungsschrift DE 10 2008 059903 A1 offenbart eine Dokumentenprüfungsvorrichtung.

Die Offenlegungsschriften US5991467A und US2015/078636A1 offenbaren Lesegeräte für Fingerabdrücke und Dokumente, wobei der jeweilige Bilddetektor in einer transparenten Auflage angeordnet ist.

Dokumentenlesegeräte werden zum optischen Erfassen und Authentifizieren von Authentifikationsdokumenten, wie Zugangskontrollausweisen oder Reisepässen, eingesetzt. Die Dokumentenlesegeräte weisen hierzu meist eine Lichtquelle zum Beleuchten des Authentifikationsdokuments und einen Bilddetektor zur Bildaufnahme einer beleuchteten Dokumentenoberfläche auf.

Die Baugröße eines solchen Dokumentenlesegeräts wird in der Regel durch die Größe des Authentifikationsdokuments, einen für homogene Beleuchtung benötigten Abstand des Authentifikationsdokuments zur Lichtquelle und eine Länge eines Strahlengangs von der Lichtquelle zum Authentifikationsdokument und zum Bilddetektor festgelegt. Bei einem Dokumentenlesegerät zum Erfassen einer Dokumentenseite, beispielsweise eines Reisepasses, kann dies zu einer erheblichen Baugröße des Dokumentenlesegeräts führen.

Die geometrischen Ausmaße eines solchen Dokumentenlesegeräts zu verringern, ohne den optischen Erfassungsbereich zu reduzieren, ist jedoch schwierig.

Es ist daher die Aufgabe der vorliegenden Erfindung, ein effizientes Konzept zur optischen Erfassung und zur Authentifizierung eines Authentifikationsdokuments mit einem Dokumentenlesegerät zu schaffen, welches einen geringen Bauraum aufweist.

Diese Aufgabe wird durch den Gegenstand des unabhängigen Anspruchs gelöst. Vorteilhafte Ausführungsformen der Erfindung sind Gegenstand der Figuren, der Beschreibung und der abhängigen Ansprüche.

Gemäß einem ersten Aspekt betrifft die Erfindung ein Dokumentenlesegerät zur optischen Erfassung eines Authentifikationsdokuments, mit einer lichttransparenten Auflage zum Auflegen des Authentifikationsdokuments, wobei die lichttransparente Auflage für eine Bildaufnahme des Authentifikationsdokuments mit Beleuchtungslicht durchleuchtbar ist, und wobei die lichttransparente Auflage einen Bilddetektor für die Bildaufnahme des Authentifikationsdokuments aufweist. Dadurch wird der Vorteil erreicht, dass ein Dokumentenlesegerät geschaffen werden kann, welche reduzierte geometrische Abmessung aufweist. Aufgrund der Anordnung des Bilddetektors in der lichttransparenten Auflage kann auf eine Beleuchtungseinrichtung in dem Dokumentenlesegerät entweder verzichtet werden, oder kann eine besonders platzsparende Beleuchtungseinrichtung unter der lichttransparenten Auflage angeordnet werden. Ferner kann zur Beleuchtung eine externe Lichtquelle verwendet werden, welche die lichttransparente Auflage rückseitig durchleuchtet. Hierdurch kann zusätzlich ein Energieverbrauch des Dokumentenlesegeräts reduziert werden.

Das Dokumentenlesegerät kann ein Element eines Computers, eines Laptops, eines Mobiltelefons oder eines Smartphones sein. Ferner kann das Dokumentenlesegerät ein Element eines Zugriffskontrollsystems oder eines Zugangskontrollsystems sein.

Die lichttransparente Auflage kann dabei die gleichen geometrischen Abmessungen, insbesondere einen gleichen Umfang, wie das Authentifikationsdokument aufweisen. Die lichttransparente Auflage kann ein lichttransparentes Fenster umfassen. Das lichttransparente Fenster kann von einem Gehäuserahmen umgeben sein, oder kann in ein Gehäuse aufgenommen sein.

Das Authentifikationsdokument kann eine ID-Karte oder eine Smartcard, sein. Das Authentifikationsdokument kann ferner eines der folgenden Identifikationsdokumente sein: Identitätsdokument, wie Personalausweis, Reisepass, Zugangskontrollausweis, Berechtigungsausweis, Unternehmensausweis, Steuerzeichen oder Ticket, Geburtsurkunde, Führerschein oder Kraftfahrzeugausweis, Zahlungsmittel, beispielsweise eine Bankkarte oder Kreditkarte. Das Authentifikationsdokument kann ferner einen elektronisch auslesbaren Schaltkreis, beispielsweise einen RFID-Chip umfassen. Das Authentifikationsdokument kann ein- oder mehrlagig bzw. papier- und/oder kunststoffbasiert sein. Das Authentifikationsdokument kann aus kunststoffbasierten Folien aufgebaut sein, welche zu einem Kartenkörper mittels Verkleben und/oder Laminieren zusammengefügt werden, wobei die Folien bevorzugt ähnliche stoffliche Eigenschaften aufweisen.

Gemäß einer Ausführungsform formt oder umfasst ein Oberflächenbereich der lichttransparenten Auflage eine Linse, insbesondere eine Fresnel-Linse, oder eine Linsenschicht, insbesondere ein Mikrolinsen-Array. Dadurch wird der Vorteil erreicht, dass eine effiziente Bildaufnahme des Dokumentenköpers erfolgen kann.

Das Authentifikationsdokument kann in einem bestimmten Abstand zu der lichtleitenden Auflage bzw. dem Bilddetektor positioniert werden. Die Linse bzw. Linsenschicht kann ausgebildet sein, den Bilddetektor auf eine Oberfläche des Authentifikationsdokuments zu fokussieren. Insbesondere kann die Linse bzw. Linsenschicht ausgebildet sein, eine Schärfentiefe für die Bildaufnahme mit dem Bilddetektor zu erzeugen, wobei das Authentifikationsdokument im Bereich dieser Schärfentiefe positionierbar ist.

Gemäß einer Ausführungsform ist der Bilddetektor durch die Linse oder die Linsenschicht bedeckt, wobei die Linsenschicht eine Vielzahl von Linsen, insbesondere Sammellinsen, aufweist, und wobei jeweils eine Linse der Linsenschicht einem Bildpixel des Bilddetektors zugeordnet ist. Dadurch wird der Vorteil erreicht, dass eine effiziente Bildaufnahme des Dokumentenköpers erfolgen kann.

Erfindungsgemäß ist der Bilddetektor in der lichttransparenten Auflage eingebettet. Dadurch wird der Vorteil erreicht, dass eine besonders effiziente und detaillierte Bildaufnahme des Authentifikationsdokuments erfolgen kann.

Gemäß einer Ausführungsform weist der Bilddetektor eine Mehrzahl von Lichtsensoren, insbesondere Fotodioden, oder eine Fotodioden-Schicht oder eine Transistorschicht auf. Dadurch wird der Vorteil erreicht, dass der Bilddetektor besonders kompakte geometrische Abmessungen aufweisen kann. Der Bilddetektor bzw. die Lichtsensoren können teiltransparent sein. Die Transistorschicht kann eine TFT-Schicht sein. Der Bilddetektor kann ferner eine Auflösung von zumindest 500 dpi aufweisen.

Gemäß einer Ausführungsform ist der Bilddetektor durch einen Farbfilter oder ein Farbfilter-Array bedeckt. Dadurch wird der Vorteil erreicht, dass eine effiziente Farbbildaufnahme des Authentifikationsdokuments erfolgen kann. Das Farbfilter-Array kann eine Bayer-Matrix umfassen, welche beispielsweise zu 50% für grünes Licht und zu jeweils 25% für rotes und blaues Licht transparent ausgebildet ist. Der Bilddetektor mit dem Farbfilter kann als Bayer-Sensor ausgebildet sein.

Gemäß einer Ausführungsform ist der Bilddetektor ausgebildet, die Bildaufnahme bei Durchleuchten der lichttransparenten Auflage aufzunehmen. Dadurch wird der Vorteil erreicht, dass eine Bildaufnahme des beleuchteten Authentifikationsdokuments effizient aufgenommen werden kann. Der Bilddetektor kann ferner ausgebildet sein, an und/oder in dem Authentifikationsdokument reflektiertes, gebrochenes und/oder gestreutes Beleuchtungslicht zu erfassen.

Gemäß einer Ausführungsform ist die lichttransparente Auflage aus einem transparenten Kunststoff, insbesondere Polycarbonat, aus einer transparenten Lackschicht oder aus Glas gebildet. Dadurch wird der Vorteil erreicht, dass die lichttransparente Auflage besonders günstig hergestellt werden kann, und/oder eine hohe mechanische Flexibilität aufweisen kann.

Gemäß einer Ausführungsform weist das Beleuchtungslicht einen Wellenlängenbereich, insbesondere einen Infrarot-Wellenlängenbereich, einen Ultraviolett-Wellenlängenbereich oder einen Weißlicht-Wellenlängenbereich, auf, wobei die lichttransparente Auflage in dem Wellenlängenbereich lichttransparent ist. Dadurch wird der Vorteil erreicht, dass eine besonders effiziente Bildaufnahme des Authentifikationsdokuments erfolgen kann.

Bei einer Beleuchtung des Authentifikationsdokuments mit Beleuchtungslicht mit unterschiedlichen Wellenlängenbereichen können je nach Wellenlängenbereich unterschiedliche Merkmale des Authentifikationsdokuments sichtbar gemacht werden. Beispielsweise kann das Authentifikationsdokuments Sicherheitsmerkmale umfassen, welche erst bei Beleuchtung mit UV- oder Infrarotlicht sichtbar werden.

Erfindungsgemäß umfasst das Dokumentenlesegerät eine Beleuchtungseinrichtung mit zumindest einer Lichtquelle, wobei die zumindest eine Lichtquelle ausgebildet ist, das Authentifikationsdokument zur Bildaufnahme mit dem Beleuchtungslicht zu beleuchten. Dadurch wird der Vorteil erreicht, dass das Authentifikationsdokument zur Bildaufnahme effizient mit Beleuchtungslicht beleuchtet werden kann.

Erfindungsgemäß ist die Beleuchtungseinrichtung eine externe Beleuchtungseinrichtung, insbesondere eine Taschenlampe. Die externe Beleuchtungseinrichtung umfasst eine Kommunikationsschnittstelle zum Empfang von Steuersignalen zum Steuern der zumindest einen Lichtquelle, wobei die Steuersignale einen Wellenlängenbereich und/oder eine Lichthelligkeit und/oder eine Beleuchtungsdauer der Lichtquelle angeben, wobei die Kommunikationsschnittstelle ausgebildet ist, die Steuersignale an die zumindest eine Lichtquelle auszusenden. Ferner ist die Kommunikationsschnittstelle der Beleuchtungseinrichtung ausgebildet, ein

Beleuchtungslichtsignal an eine Kommunikationsschnittstelle des Dokumentenlesegeräts, auszusenden, wobei das Beleuchtungslichtsignal den Wellenlängenbereich des Beleuchtungslichts angibt.

Gemäß einer Ausführungsform umfasst die Beleuchtungseinrichtung eine lichtleitende Schicht, in welche das Beleuchtungslicht der zumindest einen Lichtquelle einkoppelbar ist, wobei sich die lichtleitende Schicht zumindest teilweise auf einer dem Authentifikationsdokument abgewandten Oberfläche der lichttransparenten Auflage erstreckt, und wobei die lichtleitende Schicht ausgebildet ist, das eingekoppelte Beleuchtungslicht in Richtung des Authentifikationsdokuments auszustrahlen. Dadurch wird der Vorteil erreicht, dass das Authentifikationsdokument zur Bildaufnahme effizient und gleichmäßig mit Beleuchtungslicht beleuchtet werden kann. Die lichtleitende Schicht kann teiltransparent sein.

Erfindungsgemäß umfasst das Dokumentenlesegerät einen Prozessor, wobei der Prozessor ausgebildet ist, in der Bildaufnahme ein Merkmal des Authentifikationsdokuments zu erfassen. Dadurch wird der Vorteil erreicht, dass das Authentifikationsdokument oder eine dem Authentifikationsdokument zugeordnete Person effizient authentifiziert werden können.

Gemäß einer Ausführungsform umfasst das Dokumentenlesegerät einen Speicher, in welchem Referenzmerkmale gespeichert sind, wobei der Prozessor ausgebildet ist, das Merkmal mit den im Speicher gespeicherten Referenzmerkmalen zu vergleichen, und das Authentifikationsdokument auf der Basis des Vergleichs zu authentifizieren. Dadurch wird der Vorteil erreicht, dass das Authentifikationsdokument oder eine dem Authentifikationsdokument zugeordnete Person effizient authentifiziert werden können. Durch die Authentifizierung des Authentifikationsdokuments wird das Authentifikationsdokument oder eine dem Authentifikationsdokument zugeordnete Person authentifiziert. Die Authentifizierung des Authentifikationsdokuments und/oder der Person kann eine Identifizierung und/oder eine Verifizierung des Authentifikationsdokuments und/oder der Identität der Person umfassen.

Gemäß einer Ausführungsform umfasst das Dokumentenlesegerät eine Kommunikationsschnittstelle, wobei die Kommunikationsschnittstelle ausgebildet ist, die Bildaufnahme des Authentifikationsdokuments auszusenden. Dadurch wird der Vorteil erreicht, dass eine Authentifizierung des Authentifikationsdokuments oder einer dem Authentifikationsdokument zugeordneten Person auf der Basis der Bildaufnahme effizient außerhalb des Dokumentenlesegeräts erfolgen kann.

Erfindungsgemäß ist die Kommunikationsschnittstelle ausgebildet, ein Beleuchtungslichtsignal zu empfangen, wobei das Beleuchtungslichtsignal den Wellenlängenbereich des Beleuchtungslichts angibt, und wobei die Kommunikationsschnittstelle ausgebildet ist, den Prozessor zum Erfassen des Merkmals mit dem Beleuchtungslichtsignal anzusteuern. Dadurch wird der Vorteil erreicht, dass das Authentifikationsdokument, insbesondere Merkmale auf der Oberfläche des Authentifikationsdokuments, effizient erfasst werden kann.

Gemäß einer Ausführungsform umfasst das Dokumentenlesegerät eine Energieversorgungsschnittstelle, zur Versorgung des Bilddetektors mit elektrischer Energie.

Die Energieversorgungsschnittstelle kann ferner ausgebildet sein, den Prozessor die Kommunikationsschnittstelle oder den Speicher mit elektrischer Energie zu versorgen. Die Energieversorgungsschnittstelle kann als drahtlose Energieversorgungsschnittstelle ausgebildet sein, welche insbesondere induktiv mit elektrischer Energie versorgt wird.

Gemäß einer Ausführungsform umfasst das Dokumentenlesegerät einen Energiespeicher zur Versorgung des Bilddetektors mit elektrischer Energie. Der Energiespeicher kann ferner ausgebildet sein, den Prozessor die Kommunikationsschnittstelle oder den Speicher mit elektrischer Energie zu versorgen. Das Dokumentenlesegerät mit dem Energiespeicher kann ein mobiles Dokumentenlesegerät sein.

Die Energieversorgungsschnittstelle und/oder die Kommunikationsschnittstelle können durch einen RFID-Chip implementiert sein, oder einen RFID-Chip umfassen.

Die Erfindung kann in Software und/oder Hardware realisiert werden.

Weitere Ausführungsformen der vorliegenden Erfindung werden Bezug nehmend auf die beigefügten Zeichnungen beschrieben. Es zeigen:
- Fig. 1: eine schematische Darstellung eines Dokumentenlesegeräts;
- Fig. 2: eine schematische Darstellung eines Dokumentenlesegeräts mit einer lichtleitenden Schicht; und
- Fig. 3: eine schematische Darstellung eines Dokumentenlesegeräts mit einer externen Beleuchtungseinrichtung.

Fig. 1 zeigt eine schematische Darstellung eines Dokumentenlesegeräts 100 zur optischen Erfassung eines Authentifikationsdokuments 101 gemäß einer Ausführungsform.

Das Dokumentenlesegeräts 100 umfasst eine lichttransparente Auflage 105 zum Auflegen des Authentifikationsdokuments 101, wobei die lichttransparente Auflage 105 für eine Bildaufnahme des Authentifikationsdokuments 101 mit Beleuchtungslicht 107 durchleuchtbar ist; und einen Bilddetektor 109 für die Bildaufnahme des Authentifikationsdokuments 101, wobei der Bilddetektor 109 in der lichttransparenten Auflage 105 angeordnet ist.

Das Dokumentenlesegerät 100 kann ein Element eines Computers, eines Laptops, eines Mobiltelefons oder eines Smartphones sein. Ferner kann das Dokumentenlesegerät 100 ein Element eines Zugriffskontrollsystems oder eines Zugangskontrollsystems sein.

Die lichttransparente Auflage 105 kann dabei die gleichen geometrischen Abmessungen, insbesondere einen gleichen Umfang, wie das Authentifikationsdokument 101 aufweisen. Die lichttransparente Auflage 105 kann ein lichttransparentes Fenster umfassen. Das lichttransparente Fenster kann von einem Gehäuserahmen umgeben sein, oder kann in ein Gehäuse aufgenommen sein.

Das Authentifikationsdokument 101 kann eine ID-Karte oder eine Smartcard, sein. Das Authentifikationsdokument 101 kann ferner eines der folgenden Identifikationsdokumente sein: Identitätsdokument, wie Personalausweis, Reisepass, Zugangskontrollausweis, Berechtigungsausweis, Unternehmensausweis, Steuerzeichen oder Ticket, Geburtsurkunde, Führerschein oder Kraftfahrzeugausweis, Zahlungsmittel, beispielsweise eine Bankkarte oder Kreditkarte. Das Authentifikationsdokument 101 kann ferner einen elektronisch auslesbaren Schaltkreis, beispielsweise einen RFID-Chip umfassen. Das Authentifikationsdokument 101 kann ein- oder mehrlagig bzw. papier- und/oder kunststoffbasiert sein. Das Authentifikationsdokument 101 kann aus kunststoffbasierten Folien aufgebaut sein, welche zu einem Kartenkörper mittels Verkleben und/oder Laminieren zusammengefügt werden, wobei die Folien bevorzugt ähnliche stoffliche Eigenschaften aufweisen.

Das Authentifikationsdokument 101 kann eine Oberfläche 103 aufweisen, welche mit einem Merkmal, beispielsweise einem Sicherheitsmerkmal oder einem Lichtbild, beaufschlagbar ist.

Der Bilddetektor 109 ist in der lichttransparenten Auflage 105 eingebettet. Der Bilddetektor 109 kann eine Mehrzahl von Lichtsensoren, insbesondere Fotodioden, oder eine Fotodioden-Schicht oder eine Transistorschicht aufweisen. Die Fotodioden- bzw. Transistorschicht kann in der lichttransparenten Auflage 105 parallel zu einer Oberfläche oder einem Oberflächenbereich der lichttransparenten Auflage 105 angeordnet sein und kann sich über die lichttransparente Auflage 105 oder einen Teilabschnitt der lichttransparenten Auflage 105 erstrecken. Der Bilddetektor 109 bzw. die Lichtsensoren können transparent oder teiltransparent ausgebildet sein. Die Transistorschicht kann eine TFT-Schicht sein, welche ein Array aus organischen Fotodioden umfasst. Der Bilddetektor 109 kann eine Auflösung von zumindest 500 dpi aufweisen. Der Bilddetektor 109 kann ferner als Prismensensor, als Zeilendetektor, als Linsen-Array-Detektor oder als CCD-Detektor ausgebildet sein.

Der Bilddetektor 109 kann ferner durch einen Farbfilter oder ein Farbfilter-Array bedeckt sein. Das Farbfilter-Array kann eine Bayer-Matrix umfassen, welche beispielsweise zu 50% für grünes Licht und zu jeweils 25% für rotes und blaues Licht transparent ausgebildet ist. Der Bilddetektor 109 mit dem Farbfilter kann als Bayer-Sensor ausgebildet sein.

Der Bilddetektor 109 kann ausgebildet sein, die Bildaufnahme des Authentifikationsdokuments 101 bei Durchleuchten der lichttransparenten Auflage 105 aufzunehmen. Der Bilddetektor 109 kann ferner ausgebildet sein, Beleuchtungslicht 107 zu erfassen, welches an und/oder in dem Authentifikationsdokument 101, insbesondere an der Oberfläche 103 des Authentifikationsdokuments 101, reflektiert, gebrochen und/oder gestreut wurde.

Der Bilddetektor 109 kann zur Bildaufnahme in Richtung des Authentifikationsdokuments 101 ausgerichtet sein.

Die lichttransparente Auflage 105 kann aus einem transparenten Kunststoff, insbesondere Polycarbonat, aus einer transparenten Lackschicht oder aus Glas gebildet sein. Die Oberfläche der lichttransparenten Auflage 105, welche dem Authentifikationsdokument 101 zugewandt ist, kann die gleichen geometrischen Abmessungen, wie das Authentifikationsdokument 101 aufweisen. Die lichttransparente Auflage 105 kann ein lichttransparentes Fenster umfassen, welches von einem Gehäuserahmen umgeben ist oder in ein Gehäuse eingebettet ist.

Das in Fig. 1 gezeigte Dokumentenlesegerät 100 umfasst ferner eine Linsenschicht 111, welche durch bzw. an dem Oberflächenbereich der lichttransparenten Auflage 105 geformt ist.

Die Linsenschicht 111 kann den Bilddetektor 109 bedecken. Die Linsenschicht 111 kann ferner zwischen dem Bilddetektor 109 und dem Oberflächenbereich der lichttransparenten Auflage 105 angeordnet sein.

Die Linsenschicht 111 kann eine Fresnel-Struktur oder ein Mikrolinsen-Array umfassen. Das Mikrolinsen-Array kann eine Vielzahl von Mikrolinsen, beispielsweise gleichmäßig große Kugeln aus einem lichttransparenten Material wie Glas, umfassen, wobei jeweils eine Mikrolinse über einem Bildpixel des Bilddetektors angeordnet ist. Die Mikrolinsen können Sammellinsen sein. Die Mikrolinsen können ein zweidimensionales kubisches oder hexagonales Array bilden, welches über dem Bilddetektor 109 angeordnet ist. Die Bildpixel des Bilddetektors 109 können in einem kubischen oder hexagonalen Array mit gleichen Gitterabständen wie das Mikrolinsen-Array angeordnet sein, so dass jeweils eine Linse einem Bildpixel zugeordnet ist. Die Linse bzw. die Linsenschicht 111 kann mittels Mikro- oder Nanoprägelithografie oder Fotolithografie und/oder mittels Ätzung, insbesondere mittels nass- oder trockenchemischer Ätzung, erzeugt werden. Dabei können in einer Lackschicht regelmäßig geformte Mikrolinsen enthalten sein, welche sich regelmäßig anordnen, insbesondere in der Form einer dichtesten Kugelpackung.

Die Linsenschicht 111 kann ausgebildet sein, den Bilddetektor 109 auf die Oberfläche 103 des Authentifikationsdokuments 101 zu fokussieren. Die Linsenschicht 111 kann ferner ausgebildet sein, eine Schärfentiefe für die Bildaufnahme mit dem Bilddetektor 109 zu erzeugen. Die Schärfentiefe kann so gewählt sein, dass eine scharfe Bildaufnahme innerhalb eines bestimmten Entfernungsbereichs zur Oberfläche der lichttransparenten Auflage 105, beispielsweise in einem Abstand von 1 cm bis 5 cm zur Oberfläche der lichttransparenten Auflage 105, ermöglicht wird. Das Authentifikationsdokument 101 kann zur Bildaufnahme in diesem Bereich positioniert werden.

Gemäß einer weiteren Ausführungsform ist auch ein Hautbereich einer Person, beispielsweise eine Handfläche oder eine Fingerbeere, auf die lichttransparente Auflage 105 auflegbar, wobei der Hautbereich durch die lichttransparente Auflage 105 mit dem Beleuchtungslicht 107 beleuchtbar ist, und wobei der Bilddetektor 109 ausgebildet ist, eine Bildaufnahme des beleuchteten Hautbereichs aufzunehmen. Die Bildaufnahme des beleuchteten Hautbereichs kann anschließend an einen Prozessor übermittelt werden, welcher die Person auf der Basis der Bildaufnahme des Hautbereichs authentifiziert.

Somit kann der Bilddetektor 109 auch als Authentifikationsvorrichtung zum Authentifizieren von Personen auf der Basis von biometrischen Merkmalen, etwa als Fingerabdruckscanner, verwendet werden.

Das in Fig. 1 gezeigte Dokumentenlesegerät 100 umfasst ferner einen Prozessor 113, eine Kommunikationsschnittstelle 115, einen Speicher 117 und eine Energieversorgungsschnittstelle 119.

Der Prozessor 113 kann ein Mikroprozessor sein. Der Prozessor 113 kann ausgebildet sein, die Bildaufnahme des Authentifikationsdokuments 101 zu empfangen und in der Bildaufnahme ein Merkmal zu erfassen. Der Prozessor 113 kann hierzu kommunikationstechnisch mit dem Bilddetektor 109 verbunden sein.

Das Merkmal kann ein Sicherheitsmerkmal wie ein Hologramm oder ein Wasserzeichen, ein Passbild, insbesondere ein Passbild eines Besitzers des Authentifikationsdokuments 101, oder eine Beschriftung auf der Oberfläche 103 des Authentifikationsdokuments 101, beispielsweise der Name eines Besitzers des Authentifikationsdokuments 101 sein.

Der Speicher 117 kann ein lokaler Speicher, insbesondere ein Flash-Speicher, in dem Dokumentenlesegerät 100 sein. Der Speicher kann ferner ein externer Speicher, insbesondere ein Netzwerkspeicher oder ein Speicher auf einem Server, sein, mit welchem das Dokumentenlesegerät 100 kommunikationstechnisch über ein Kommunikationsnetzwerk verbunden ist.

In dem Speicher 117 können Referenzmerkmale gespeichert sein. Der Prozessor 113 kann mit dem Speicher 117 kommunikationstechnisch verbunden sein, und kann ausgebildet sein, das erfasste Merkmal mit den im Speicher 117 gespeicherten Referenzmerkmalen zu vergleichen. Der Prozessor 113 kann das Authentifikationsdokument 101 oder eine dem Authentifikationsdokument 101 zugeordnete Person auf der Basis des Vergleichs authentifizieren.

Durch die Authentifizierung des Authentifikationsdokuments 101 wird das Authentifikationsdokument 101 oder eine dem Authentifikationsdokument 101 zugeordnete Person authentifiziert. Die Authentifizierung des Authentifikationsdokuments 101 und/oder der Person kann eine Identifizierung und/oder eine Verifizierung des Authentifikationsdokuments 101 und/oder der Identität der Person umfassen.

Die Kommunikationsschnittstelle 115 kann ausgebildet sein, die Bildaufnahme des Authentifikationsdokuments 101 von dem Bilddetektor 109 zu empfangen und auszusenden, um eine Authentifizierung des Authentifikationsdokuments 101 oder einer dem Authentifikationsdokument 101 zugeordneten Person außerhalb des Dokumentenlesegeräts 100 zu ermöglichen.

Ferner ist die Kommunikationsschnittstelle 115 ausgebildet, ein Beleuchtungslichtsignal zu empfangen, wobei das Beleuchtungslichtsignal den Wellenlängenbereich des Beleuchtungslichts 107 angibt, und wobei die Kommunikationsschnittstelle ausgebildet ist, den Prozessor 113 zum Erfassen des Merkmals mit dem Beleuchtungslichtsignal anzusteuern.

Die Energieversorgungsschnittstelle 119 kann zur Versorgung des Dokumentenlesegeräts 100, insbesondere des Bilddetektors 109, mit elektrischer Energie ausgebildet sein. Die Energieversorgungsschnittstelle 119 kann ausgebildet sein, eine drahtlose, insbesondere induktive, elektrische Verbindung mit einer Energieversorgungsschnittstelle einer Energiequelle herzustellen. Die Energiequelle kann beispielsweise eine Beleuchtungseinrichtung sein.

Die Energieversorgungsschnittstelle 119 und/oder die Kommunikationsschnittstelle 115 können durch einen RFID-Chip implementiert sein, oder einen RFID-Chip umfassen. Ferner können der Prozessor 113 und/oder der Speicher 117 durch den RFID-Chip implementiert sein, oder den RFID-Chip umfassen.

Ferner können der Prozessor 113 und/oder die Kommunikationsschnittstelle 115 und/oder der Speicher 117 und/oder die Energieversorgungsschnittstelle 119 in einem Gehäuse des Dokumentenlesegeräts 100 angeordnet sein, oder in ein externes Gerät, beispielsweise ein Datenverarbeitungsgerät wie ein Computer oder ein Laptop, welches mit dem Dokumentenlesegerät 100 verbunden ist, integriert sein.

Fig. 1 zeigt ferner eine nicht erfindungsgemäße Beleuchtungseinrichtung 121, welche eine Lichtquelle 123 zum Erzeugen des Beleuchtungslichts 107 und eine Kommunikationsschnittstelle 125 umfasst. Die Lichtquelle 123 kann ausgebildet sein, die lichttransparente Auflage 105 mit dem Beleuchtungslicht 107 zu durchleuchten, um die Oberfläche 103 des Authentifikationsdokuments 101 zu beleuchten.

Die Beleuchtungseinrichtung 121 bzw. die Lichtquelle 123 können ausgebildet sein das Beleuchtungslicht 107 in einem Wellenlängenbereich, beispielsweise einem Infrarot- oder Nahinfrarot-Wellenlängenbereich, einem Ultraviolett-Wellenlängenbereich, insbesondere einem UV-A-Wellenlängenbereich, oder einem Weißlicht-Wellenlängenbereich, zu erzeugen. Die lichttransparente Auflage 105 kann in dem Wellenlängenbereich des Beleuchtungslichts 107 lichttransparent sein.

Bei einer Beleuchtung der Oberfläche 103 des Authentifikationsdokuments 101 mit Beleuchtungslicht 107 in unterschiedlichen Wellenlängenbereichen können je nach Wellenlängenbereich unterschiedliche Merkmale auf der Oberfläche 103 sichtbar gemacht werden. Beispielsweise kann das Authentifikationsdokument 101 Sicherheitsmerkmale umfassen, welche erst bei Beleuchtung mit UV- oder Infrarotlicht sichtbar werden.

Die Kommunikationsschnittstelle 125 der Beleuchtungseinrichtung 121 ist ausgebildet, das Beleuchtungslichtsignal auszusenden, welches den Wellenlängenbereich des Beleuchtungslichts 107 angibt. Die Kommunikationsschnittstelle 125 der Beleuchtungseinrichtung 121 ist ferner ausgebildet, eine Kommunikationsverbindung mit der Kommunikationsschnittstelle 115 des Dokumentenlesegeräts 100 herzustellen, um das Beleuchtungslichtsignal an das Dokumentenlesegerät 100 zu senden.

Die Beleuchtungseinrichtung 121 kann Teil eines RFID-Leser sein, welcher beispielsweise gemäß dem Standard ISO 7810 ID-3 ausgebildet ist. Die Kommunikationsschnittstelle 125 kann eine drahtlose Kommunikationsschnittstelle des RFID-Leser sein.

Fig. 2 zeigt eine schematische Darstellung des Dokumentenlesegeräts 100 gemäß eines nicht erfindungsgemäßen Beispiels, wobei das Dokumentenlesegerät eine Lichtquelle 201 und eine lichtleitende Schicht 203 aufweist.

Die lichtleitende Schicht 203 kann durch einen Oberflächenbereich der lichttransparenten Auflage 105, welcher dem Authentifikationsdokument 101 abgewandt ist, geformt werden oder an diesem Oberflächenbereich angeordnet sein, und diesen zumindest teilweise bedecken. Die lichtleitende Schicht 203 kann teiltransparent ausgebildet sein.

Die Lichtquelle 201 ist in Fig. 2 an einer Seitenfläche der lichttransparenten Auflage 105 bzw. der lichtleitenden Schicht 203 angeordnet. Die Lichtquelle 201 kann ausgebildet sein, Beleuchtungslicht 107 seitlich in die lichtleitende Schicht 203 einzukoppeln.

Die lichtleitende Schicht 203 kann ausgebildet sein, das eingekoppelte Beleuchtungslicht 107 zu leiten und sukzessive abzustrahlen. Auf diese Art und Weise kann eine gleichmäßige Beleuchtung des Authentifikationsdokuments 101 erzielt werden.

Die lichtleitende Schicht 203 und die Lichtquelle 201 können eine Beleuchtungseinrichtung bilden, welche in das Dokumentenlesegerät 100 aufgenommen ist, insbesondere auf einer dem Authentifikationsdokument 101 abgewandten Unterseite des Dokumentenlesegeräts 100 bzw. der lichttransparenten Auflage 105. Auf diese Art und Weise kann ein Dokumentenlesegerät 100 mit einer integrierten Beleuchtung geschaffen werden, welche das Authentifikationsdokument 101 gleichmäßig beleuchtet und welches dennoch einen geringen Bauraum, insbesondere eine geringe Dicke, aufweist.

Das so modifizierte Dokumentenlesegerät 100 kann ferner den Prozessor 113, die Kommunikationsschnittstelle 115, den Speicher 117 oder die Energieversorgungsschnittstelle 119 aus Fig. 1 umfassen.

Fig. 3 zeigt eine schematische Darstellung des Dokumentenlesegeräts 100 mit einer externen Beleuchtungsvorrichtung 300 gemäß der Erfindung.

Die externe Beleuchtungsvorrichtung 300 kann eine Taschenlampe sein und kann zumindest eine Lichtquelle 301 zum Erzeugen des Beleuchtungslichts 107 aufweisen.

Die externe Beleuchtungsvorrichtung 300 umfasst ferner eine Kommunikationsschnittstelle 303. Die externe Beleuchtungsvorrichtung 300 empfängt über die Kommunikationsschnittstelle 303 Steuersignalen zum Steuern der zumindest einen Lichtquelle 301, wobei die Kommunikationsschnittstelle 303 ausgebildet ist, die Steuersignale an die zumindest eine Lichtquelle 301 zum Steuern der zumindest einen Lichtquelle 301 auszusenden. Die Steuersignale geben einen Wellenlängenbereich und/oder eine Lichthelligkeit und/oder eine Beleuchtungsdauer der Lichtquelle 301 vor.

Die Steuersignale werden von der Kommunikationsschnittstelle 115 des Dokumentenlesegeräts 100 zum Steuern der externen Beleuchtungsvorrichtung 300 ausgesendet. Beispielsweise kann die Lichtquelle 301 ausgebildet sein, das Beleuchtungslicht 107 ansprechend auf ein Steuersignal hintereinander in verschiedenen Wellenlängenbereichen, beispielsweise Nahinfrarot, UV-A, Rot, Grün und Blau, zu beleuchten, um Bildaufnahmen des Authentifikationsdokuments 101 bei Beleuchtung mit unterschiedlich farbigen Beleuchtungslicht 107 zu ermöglichen.

Ferner ist die Kommunikationsschnittstelle 303 der externen Beleuchtungsvorrichtung 300 ausgebildet, ein Beleuchtungslichtsignal an eine Kommunikationsschnittstelle 115 des Dokumentenlesegeräts 100, auszusenden, wobei das Beleuchtungslichtsignal den Wellenlängenbereich des Beleuchtungslichts 107 angibt.

Die Kommunikationsschnittstelle 303 der externen Beleuchtungsvorrichtung 300 kann eine Bluetooth-Kommunikationsschnittstelle sein, welche eine Bluetooth-Kommunikationsverbindung mit der Kommunikationsschnittstelle 115 des Dokumentenlesegeräts 100 herstellt.

Gemäß einer Ausführungsform ist das Dokumentenlesegerät 100, insbesondere die lichtleitende Auflage 105 und der Bilddetektor 109, mechanisch flexibel ausgebildet.

Gemäß einer weiteren Ausführungsform weist das Dokumentenlesegerät 100 in etwa die gleichen geometrischen Ausmaße, insbesondere Umfang und Dicke, wie das Authentifikationsdokument 101, beispielsweise ein Reisepass, auf.

Gemäß einer Ausführungsform ist das Dokumentenlesegerät 100 gemäß dem Standard ISO 7810 ID-3 oder ISO 7810 ID-1 ausgebildet.

### Bezugszeichenliste

- 100: Dokumentenlesegerät
- 101: Authentifikationsdokument
- 103: Oberfläche
- 105: lichttransparente Auflage
- 107: Beleuchtungslicht
- 109: Bilddetektor
- 111: Linsenschicht
- 113: Prozessor
- 115: Kommunikationsschnittstelle
- 117: Speicher
- 119: Energieversorgungsschnittstelle
- 121: Beleuchtungseinrichtung
- 123: Lichtquelle
- 125: Kommunikationsschnittstelle

- 201: Lichtquelle
- 203: lichtleitende Schicht

- 300: externe Beleuchtungsvorrichtung
- 301: Lichtquelle
- 303: Kommunikationsschnittstelle

## Patentansprüche

1. Dokumentenlesegerät (100) zur optischen Erfassung eines Authentifikationsdokuments (101), mit:
einer lichttransparenten Auflage (105) zum Auflegen des Authentifikationsdokuments (101), wobei die lichttransparente Auflage (105) für eine Bildaufnahme des Authentifikationsdokuments (101) mit Beleuchtungslicht (107) durchleuchtbar ist;
einem Bilddetektor (109) für die Bildaufnahme des Authentifikationsdokuments (101), wobei der Bilddetektor (109) in der lichttransparenten Auflage (105) angeordnet ist, und
einer Kommunikationsschnittstelle (115),
wobei das Dokumentenlesegerät (100) eine Beleuchtungseinrichtung (121) mit zumindest einer Lichtquelle (123) umfasst, wobei die zumindest eine Lichtquelle (123) ausgebildet ist, das Authentifikationsdokument (101) zur Bildaufnahme mit dem Beleuchtungslicht (107) zu beleuchten,
wobei das Dokumentenlesegerät (100) einen Prozessor (113) umfasst, wobei der Prozessor (113) ausgebildet ist, in der Bildaufnahme ein Merkmal des Authentifikationsdokuments (101) zu erfassen,
wobei die Beleuchtungseinrichtung (121) eine externe Beleuchtungseinrichtung ist, wobei die externe Beleuchtungseinrichtung eine Kommunikationsschnittstelle zum Empfang von Steuersignalen zum Steuern der zumindest einen Lichtquelle (123) umfasst, wobei die Steuersignale einen Wellenlängenbereich und/oder eine Lichthelligkeit und/oder eine Beleuchtungsdauer der Lichtquelle (123) angeben, wobei die Kommunikationsschnittstelle ausgebildet ist, die Steuersignale an die zumindest eine Lichtquelle (123) auszusenden, wobei die Kommunikationsschnittstelle der Beleuchtungseinrichtung (121) ausgebildet ist, ein Beleuchtungslichtsignal an die Kommunikationsschnittstelle (115) des Dokumentenlesegeräts (100) auszusenden, wobei das Beleuchtungslichtsignal den Wellenlängenbereich des Beleuchtungslichts (107) angibt,
wobei die Kommunikationsschnittstelle (115) des Dokumentenlesegeräts (100) ausgebildet ist, das Beleuchtungslichtsignal zu empfangen, wobei das Beleuchtungslichtsignal den Wellenlängenbereich des Beleuchtungslichts (107) angibt, und wobei die Kommunikationsschnittstelle (115) ausgebildet ist, den Prozessor (113) zum Erfassen des Merkmals mit dem Beleuchtungslichtsignal anzusteuern.

2. Dokumentenlesegerät (100) nach Anspruch 1, wobei ein Oberflächenbereich der lichttransparenten Auflage (105) eine Linse, insbesondere eine Fresnel-Linse, oder eine Linsenschicht (111), insbesondere ein Mikrolinsen-Array, umfasst oder formt.

3. Dokumentenlesegerät (100) nach Anspruch 2, wobei der Bilddetektor (109) durch die Linse oder die Linsenschicht (111) bedeckt ist, wobei die Linsenschicht (111) eine Vielzahl von Linsen, insbesondere Sammellinsen, aufweist, und wobei jeweils eine Linse der Linsenschicht (111) einem Bildpixel des Bilddetektors (109) zugeordnet ist.

4. Dokumentenlesegerät (100) nach einem der vorstehenden Ansprüche, wobei der Bilddetektor (109) eine Mehrzahl von Lichtsensoren, insbesondere Fotodioden, oder eine Fotodioden-Schicht oder eine Transistorschicht aufweist.

5. Dokumentenlesegerät (100) nach einem der vorstehenden Ansprüche, wobei der Bilddetektor (109) durch einen Farbfilter oder ein Farbfilter-Array bedeckt ist.

6. Dokumentenlesegerät (100) nach einem der vorstehenden Ansprüche, wobei die lichttransparente Auflage (105) aus einem transparenten Kunststoff, insbesondere Polycarbonat, aus einer transparenten Lackschicht oder aus Glas gebildet ist.

7. Dokumentenlesegerät (100) nach einem der vorstehenden Ansprüche, wobei das Beleuchtungslicht (107) einen Infrarot-Wellenlängenbereich, einen Ultraviolett-Wellenlängenbereich oder einen Weißlicht-Wellenlängenbereich, aufweist, und wobei die lichttransparente Auflage (105) in dem Wellenlängenbereich lichttransparent ist.

8. Dokumentenlesegerät (100) nach einem der vorstehenden Ansprüche, wobei die Beleuchtungseinrichtung (121) eine lichtleitende Schicht (203) umfasst, in welche das Beleuchtungslicht (107) der zumindest einen Lichtquelle (201) einkoppelbar ist, wobei sich die lichtleitende Schicht (203) zumindest teilweise auf einer dem Authentifikationsdokument (101) abgewandten Oberfläche der lichttransparenten Auflage (105) erstreckt, und wobei die lichtleitende Schicht (203) ausgebildet ist, das eingekoppelte Beleuchtungslicht (107) in Richtung des Authentifikationsdokuments (101) auszustrahlen.

9. Dokumentenlesegerät (100) nach einem der vorstehenden Ansprüche, wobei das Dokumentenlesegerät (100) einen Speicher (117) umfasst, in welchem Referenzmerkmale gespeichert sind, wobei der Prozessor (113) ausgebildet ist, das Merkmal mit den im Speicher (117) gespeicherten Referenzmerkmalen zu vergleichen, und das Authentifikationsdokument (101) auf der Basis des Vergleichs zu authentifizieren.

10. Dokumentenlesegerät (100) nach einem der vorstehenden Ansprüche, mit einer Kommunikationsschnittstelle (115), wobei die Kommunikationsschnittstelle (115) ausgebildet ist, die Bildaufnahme des Authentifikationsdokuments (101) auszusenden.

11. Dokumentenlesegerät (100) nach einem der vorstehenden Ansprüche, mit einer Energieversorgungsschnittstelle (119) zur Versorgung des Bilddetektors (109) mit elektrischer Energie.

## Claims

1. A document reading device (100) for optically detecting an authentication document (101), the document reading device (100) comprising:
a translucent support (105) for applying the authentication document (101), wherein the translucent support (105) is transilluminatable with illumination light (107) for an image capturing of the authentication document (101);
an image detector (109) for the image capturing of the authentication document (101), wherein the image detector (109) is arranged in the translucent support (105), and
a communication interface (115),
wherein the document reading device (100) comprises an illumination device (121) with at least one light source (123), wherein the at least one light source (123) is configured to illuminate the authentication document (101) with the illumination light (107) for image capturing,
wherein the document reading device (100) comprises a processor (113), wherein the processor (113) is configured to detect a feature of the authentication document (101) in the image capturing,
wherein the illumination device (121) is an external illumination device, wherein the external illumination device comprises a communication interface for receiving control signals for controlling the at least one light source (123), wherein the control signals specify a wavelength range and/or a light brightness and/or an illumination duration of the light source (123), wherein the communication interface is configured to send out the control signals to the at least one light source (123), wherein the communication interface of the illumination device (121) is configured to send out an illumination light signal to the communication interface (115) of the document reading device (100), wherein the Illumination light signal indicates the wavelength range of the illumination light (107),
wherein the communication interface (115) of the document reading device (100) is configured to receive the illumination light signal, wherein the illumination light signal indicates the wavelength range of the illumination light (107), and wherein the communication interface (115) is configured to control the processor (113) for detecting the feature by the illumination light signal.

2. The document reading device (100) according to claim 1, wherein a surface area of the translucent support (105) comprises or forms a lens, in particular a Fresnel lens, or a lens layer (111), in particular a micro lens array.

3. The document reading device (100) according to claim 2, wherein the image detector (109) is covered by the lens or the lens layer (111), wherein the lens layer (111) comprises a plurality of lenses, in particular converging lenses, and wherein each lens of the lens layer (111) is associated with an image pixel of the image detector (109).

4. The document reading device (100) according to any one of the preceding claims, wherein the image detector (109) comprises a plurality of light sensors, in particular photodiodes, or a photodiode layer or a transistor layer.

5. The document reading device (100) according to any one of the preceding claims, wherein the image detector (109) is covered by a color filter or a color filter array.

6. The document reading device (100) according to one of the preceding claims, wherein the translucent support (105) is formed from a transparent plastic, in particular polycarbonate, from a transparent lacquer layer or from glass.

7. The document reading device (100) according to one of the preceding claims, wherein the illumination light (107) comprises an infrared wavelength range, an ultraviolet wavelength range or a white light wavelength range, and wherein the translucent support (105) is translucent in the wavelength range.

8. The document reading device (100) according to any one of the preceding claims, wherein the illumination device (121) comprises a light-conducting layer (203) into which the illumination light (107) of the at least one light source (201) is couplable, wherein the light-conducting layer (203) extends at least partially on a surface of the translucent support (105) facing away from the authentication document (101), and wherein the light-conducting layer (203) is configured to send out the coupled illumination light (107) in the direction of the authentication document (101).

9. The document reading device (100) according to any one of the preceding claims, wherein the document reading device (100) comprises a memory (117), in which reference features are stored, wherein the processor (113) is configured to compare the feature with the reference features stored in the memory (117) and to authenticate the authentication document (101) based on the comparison.

10. The document reading device (100) according to any one of the preceding claims, comprising a communication interface (115), wherein the communication interface (115) is configured to send out the image capturing of the authentication document (101).

11. The document reading device (100) according to one of the preceding claims, comprising an energy supply interface (119) for supplying the image detector (109) with electrical energy.

## Revendications

1. Lecteur de documents (100) destiné à la détection automatique d'un document d'authentification (101), comprenant :
un support transparent à la lumière (105) servant à déposer le document d'authentification (101), le support transparent à la lumière (105) pouvant être miré avec de la lumière d'éclairage (107) pour un enregistrement de l'image du document d'authentification (101) ;
un détecteur d'image (109) destiné à l'enregistrement de l'image du document d'authentification (101), le détecteur d'image (109) étant disposé dans le support transparent à la lumière (105) ; et
une interface de communication (115),
le lecteur de documents (100) comportant un dispositif d'éclairage (121) ayant au moins une source de lumière (123), l'au moins une source de lumière (123) étant configurée pour éclairer le document d'authentification (101) avec la lumière d'éclairage (107) en vue de l'enregistrement de l'image,
le lecteur de documents (100) comportant un processeur (113), le processeur (113) étant configuré pour détecter une caractéristique du document d'authentification (101) dans l'enregistrement de l'image,
le dispositif d'éclairage (121) étant un dispositif d'éclairage externe, le dispositif d'éclairage externe comportant une interface de communication servant à la réception de signaux de commande destinés à commander l'au moins une source de lumière (123), les signaux de commande indiquant une plage de longueurs d'onde et/ou une luminosité de la lumière et/ou une durée d'éclairage de la source de lumière (123), l'interface de communication étant configurée pour envoyer les signaux de commande à l'au moins une source de lumière (123), l'interface de communication du dispositif d'éclairage (121) étant configurée pour envoyer un signal de lumière d'éclairage à l'interface de communication (115) du lecteur de documents (100), le signal de lumière d'éclairage indiquant la plage de longueurs d'onde de la lumière d'éclairage (107),
l'interface de communication (115) du lecteur de documents (100) étant configurée pour recevoir le signal de lumière d'éclairage, le signal de lumière d'éclairage indiquant la plage de longueur d'onde de la lumière d'éclairage (107), et l'interface de communication (115) étant configurée pour commander le processeur (113) en vue de détecter la caractéristique avec le signal de lumière d'éclairage.

2. Lecteur de documents (100) selon la revendication 1, une région de la surface du support transparent à la lumière (105) comportant ou formant une lentille, notamment une lentille de Fresnel, ou une couche de lentilles (111), notamment un réseau de microlentilles.

3. Lecteur de documents (100) selon la revendication 2, le détecteur d'image (109) étant recouvert par la lentille ou la couche de lentilles (111), la couche de lentilles (111) possédant une pluralité de lentilles, notamment des lentilles de convergence, et une lentille de la couche de lentilles (111) étant respectivement associée à un pixel d'image du détecteur d'image (109).

4. Lecteur de documents (100) selon l'une des revendications précédentes, le détecteur d'image (109) possédant une pluralité de capteurs de lumière, notamment des photodiodes, ou une couche de photodiodes ou une couche de transistors.

5. Lecteur de documents (100) selon l'une des revendications précédentes, le détecteur d'image (109) étant recouvert par un filtre coloré ou un réseau de filtres colorés.

6. Lecteur de documents (100) selon l'une des revendications précédentes, le support transparent à la lumière (105) étant constitué d'une matière plastique transparente à la lumière, notamment du polycarbonate, ou d'une couche de vernis transparent à la lumière ou de verre.

7. Lecteur de documents (100) selon l'une des revendications précédentes, la lumière d'éclairage (107) possédant une plage de longueurs d'onde infrarouge, une plage de longueurs d'onde ultraviolette ou une plage de longueurs d'onde de lumière blanche, et le support transparent à la lumière (105) étant transparent à la lumière dans la plage de longueurs d'onde.

8. Lecteur de documents (100) selon l'une des revendications précédentes, le dispositif d'éclairage (121) comportant une couche photoconductrice (203) dans laquelle peut être injectée la lumière d'éclairage (107) de l'au moins une source de lumière (201), la couche photoconductrice (203) s'étendant au moins partiellement sur une surface du support transparent à la lumière (105) à l'opposé du document d'authentification (101), et la couche photoconductrice (203) étant configurée pour rayonner la lumière d'éclairage (107) injectée en direction du document d'authentification (101).

9. Lecteur de documents (100) selon l'une des revendications précédentes, le lecteur de documents (100) comportant une mémoire (117) dans laquelle sont mémorisées des caractéristiques de référence, le processeur (113) étant configuré pour comparer la caractéristique avec les caractéristiques de référence mémorisées dans la mémoire (117) et pour authentifier le document d'authentification (101) en se basant sur la comparaison.

10. Lecteur de documents (100) selon l'une des revendications précédentes, comprenant une interface de communication (115), l'interface de communication (115) étant configurée pour envoyer l'enregistrement de l'image du document d'authentification (101).

11. Lecteur de documents (100) selon l'une des revendications précédentes, comprenant une interface d'alimentation en énergie (119) destinée à alimenter le détecteur d'image (109) avec de l'énergie électrique.
